# FASCICULE DE BREVET EUROPEEN

(11) **EP 0 233 418 B1**
(45) Date de publication et mention de la délivrance du brevet: **11.01.1989**
(21) Numéro de dépôt: 86401152.3
(22) Date de dépôt: 30.05.1986
(51) Int. Cl.: B65D 75/36, B65D 85/56, B65D 81/26

(54) **Conditionnement étanche sous forme de plaquette alvéolaire permettant des échanges gazeux entre les alvéoles**
Undurchlässige zellenförmige Schalenverpackung, die den Gasaustausch zwischen den Zellen zulässt
Impervious package in the form of a cellular block permitting exchanges of gas between the cells

(30) Priorité: 22.01.1986 FR 8600837
(43) Date de publication de la demande: 26.08.1987
(73) Titulaire: ADIR ET COMPAGNIE, 92415 Courbevoie Cédex (FR)
(72) Inventeur: Dauphin, Jacques, F-45000 Orléans (FR); Cuine, Alain, F-45430 Checy (FR)
(74) Mandataire: Reverbori, Marcelle

(56) Documents cités:
- EP-A- 0 148 020
- DE-A- 224 965
- GB-A- 1 073 786
- GB-A- 1 249 050
- US-A- 4 211 326

## Description

Le présente invention a pour objet un conditionnement étanche sous forme de plaquette alvéolaire permettant des échanges gazeux entre les alvéoles. Ce conditionnement utilisable pour tout produit nécessitant pour sa conservation un emballage étanche, est particulièrement adapté à l'industrie pharmaceutique.

Le conditionnement, objet de la présente invention, se distingue des conditionnements déjà existants pour les formes pharmaceutiques et offre par rapport à ces derniers des avantages particulièrement intéressants.

En effet, jusqu'à présent, les conditionnements qui permettent des échanges gazeux sont soit des flacons fermés avec un absorbeur ou un générateur de gaz, soit des plaquettes alvéolaires sur- emballées dans un second conditionnement étanche contenant un absorbeur ou un générateur de gaz, soit des conditionnements tels que décrits dans le préambule de la revendication 1. Le flacon ne constitue pas un conditionnement de sécurité, en ce sens où l'accès à l'ensemble du contenu est facilité. La plaquette alvéolaire suremballée nécessite la superposition de deux opérations de conditionnement. Le nouveau conditionnement proposé est un conditionnement unique réalisant une individualisation de chaque forme pharmaceutique tout en permettant des échanges gazeux. Il allie à la fois la stabilité de conservation des médicaments, garantie jusqu'alors par l'emploi de flacons à absorbeur, à la sécurité d'utilisation, présentée par les blisters classiques, et est de ce fait particulièrement intéressant.

L'état antérieur de la technique peut être illustré par les brevets GB-A 1 073 786 et DE-A 2 224 965.

Le brevet GB-A 1 073 786 décrit un conditionnement étanche unique qui se présente sous forme de plaquette alvéolaire permettant des échanges gazeux entre les alvéoles et utilisé pour des formes pharmaceutiques solides divisées. Toutefois, la proximité de la forme pharmaceutique à stocker et du produit déshydratant entraîne le risque d'expulsion de ce dernier en même temps que le produit pharmaceutique lorsqu'on veut libérer celui-ci; risque qui n'existe pas avec les plaquettes alvéolaires de la présente invention où produit pharmaceutique à stocker et produit déshydratant sont chacun dans des alvéoles bien distincts, séparés par des canalicules.

Le brevet DE-A 2 224 965 décrit un dispositif sous la forme d'une plaquette constituée en sa partie inférieure d'un film étanche dans lequel des alvéoles sont reliés entre eux par des canalicules. Un tel dispositif est utilisé pour la stérilisation de conditionnements extérieurs à ce dispositif qui, en fin d'utilisation est destiné a être plongé dans un milieu aqueux; les canalicules servant alors à établir un contact liquide entre les différents alvéoles; ce qui n'est jamais le cas dans l'invention de la présente demande où la plaquette dans son ensemble sert à assurer la sécurité du stockage des seuls produits pharmaceutiques qu'elle renferme, sans aucun échange avec un fluide ou un conditionnement extérieur, ni par l'intermédiaire des canalicules, ni au niveau des alvéoles.

La présente invention concerne particulièrement un conditionnement imperméable aux gaz se présentant sous la forme d'une plaquette constituée en sa partie supérieure d'un film étanche thermocollant et en sa partie inférieure d'un film étanche dans lequel des alvéoles reliés entre eux par des canalicules sont formés par emboutissage ou thermoformage, ou l'ensemble des deux techniques.

Les alvéoles d'une même plaquette peuvent être de taille différente. Un ou plusieurs alvéoles contiennent un absorbeur ou un générateur de gaz, les autres alvéoles contiennent des formes pharmaceutiques solides divisées (comprimés, capsules, lyocs ...).

Les échanges gazeux à l'intérieur de la plaquette se font par des canalicules reliant les alvéoles entre eux. Ils peuvent être de taille variable suivant les échanges gazeux souhaités.

Les matériaux constituant une barrière aux gaz utilisés pour la fabrication de la plaquette sont:
- Les complexes aluminium thermocollants: polyéthylène-aluminium-polyéthylène,
- les matières plastiques thermoformables: chlorure de polyvinyle (PVC) + chlorure de polyvinylidène; chlorure de polyvinyle + polyéthylène + chlorure de polyvinylidène.

D'autres matériaux «barrière», tels que par exemple le polypropylène ou les co-extrudés à base de résine d'alcools polyvinyliques, peuvent également être utilisés.

Les produits absorbants ou générateurs de gaz sont:
- les tamis moléculaires seuls ou contenant de l'azote
- les gels de silice
- les carbonates de potassium
l'oxyde de magnesium
- les argiles réactivées.

Les exemples suivants, donnés à titre non limitatif, illustrent la présente invention.

### EXEMPLE 1

### Plaquette alvéolaire pour conditionnement de comprimés à base d'un produit sensible à l'humidité.

Exemple 1A
a) formule du comprimé: (N-dicyclopropylméthyl) amino-2 oxazoline phosphate 1 mg Lactose 70 mg Cellulose microcristalline 28 mg Stéarate de magnésium 1 mg
b) produit absorbant: gel de silice
c) type de plaquette alvéolaire:

Il correspond à la figure annexée 1/2. La face inférieure est formée par un complexe polyéthylène-aluminium-polyéthylène; la face supérieure par une pellicule d'aluminium thermocollant.

Une telle plaquette comprend en sa partie supérieure un alvéole (A), réceptacle du produit absorbant, auquel est reliée une double rangée d'alvéoles (C) destinés à recevoir les comprimés.

Dans chacune de ces rangées, les alvéoles (C) sont groupés par couple de part et d'autre d'un canalicule les reliant entre eux et à l'alvéole (A) contenant le produit absorbant.

Une telle plaquette contient la médication valable pour un traitement de 10 jours à raison de 2 comprimés /jour.

### d) avantages :

Le mode de conditionnement ci-dessus décrit assure la stabilité des comprimés lors d'un stockage de longue durée, chez le fabricant ou le grossiste par exemple.

En effet, selon le mode de conditionnement, le titre des comprimés, en pourcentage par rapport au titre initial, après trois mois à 37_{°}C et 75% d'humidité relative, est le suivant:

La plaquette alvéolaire schématisée dans l'annexe 1/2 assure donc aux comprimés conditionnés une stabilité supérieure à celle assurée par les blisters classiques même suremballés. Elle offre la même garantie de stabilité des comprimés que le pilulier avec absorbeur, mais présente par rapport à ce dernier les avantages d'une présentation pour un traitement séquenciel particulièrement apprécié dans le traitement de patients à haut risque.

### Exemple 1 B

Des résultats analogues ont été obtenus en utilisant le même type de plaquette alvéolaire et le même produit absorbant que dans l'exemple 1A, pour des comprimés dont la formule unitaire est: (N-dicyclopropylméthyl) amino-2 oxazoline phosphate (correspondant à 0,001 g de base) 0,001544 g
Carboxyméthylamidon sodique 0,0045 g
Cellulose microcristalline 0,03367 g
Cire blanche q.s.
Lactose 0,047 g
Paraffine 0,00015 g
Silice colloïdale 0,00023 g
Stéarate de magnésium 0,0009 g
Talc 0,002 g
pour un comprimé terminé à 0,090 g

Selon le mode de conditionnement, le titre des comprimés, en pourcentage par rapport au titre initial, après trois mois à 37_{°}C et 75 % d'humidité relative, est le suivant:

Les résultats comparatifs ci-dessus permettent d'établir la même conclusion que dans l'exemple 1A.

### EXEMPLE 2

Plaquette alvéolaire pour conditionnement de comPrimés effervescents:
a) formule du comprimé:
   Acide ascorbique 100 mg
   Inositocalcium 20 mg
   Acide tartrique 100 mg
   Bicarbonate de sodium 100 mg
   Chlorure de sodium 3 mg
   Cyclamate de sodium 9 mg
   Extrait sec d'orange 12,7 mg
   Jaune orangé S 0,3 mg
   Polyoxyéthylène glycol 6000 5 mg
   Saccharose 100 mg
b) produit absorbant: Un tamis moléculaire
c) type de plaquette alvéolaire:

Il correspond au schéma, objet de la figure annexée 2/2. La face inférieure est formée par l'ensemble chlorure de polyvinyle + polyéthylène + chlorure de polyvinylidène; la face supérieure par une pellicule d'aluminium thermocollant.

Une telle plaquette comprend cinq groupes alvéolaires formés chacun d'un alvéole central (A) destiné à contenir le produit absorbant relié, de part et d'autre, par un canalicule à deux alvéoles récepta- des des comprimés.

Une telle plaquette contient la médication valable pour un traitement de 5 jours à la dose de 2 compri- més/jour.

### d) avantages:

Une détermination de l'effervescence des comprimés, après un stockage de trois mois à 37_{°}C et 75% d'humidité relative, a été effectuée pour différents conditionnements. Les résultats sont regroupés dans le tableau ci-après:

La plaquette alvéolaire schématisée dans l'annexe 2/2 assure outre l'intérêt d'une individualisation de chaque comprimé, une parfaite conservation des dits comprimés lors du stockage puisque ceux- ci conservent leur effervescence originelle.

## Revendications

1) Conditionnement étanche, unique, utilisé pour des formes pharmaceutiques solides divisées, se présentant sous forme de plaquette alvéolaire permettant des échanges gazeux entre les alvéoles, caractérisé en ce que:
- la plaquette est constituée en sa partie supérieure d'un film étanche thermocollant et en sa partie intérieure d'un film étanche dans lequel des alvéoles reliés entre eux par des canalicules, ont été formés par emboutissage, thermoformage ou l'ensemble de ces deux techniques et,
- un ou plusieurs alvéoles sont destinés à contenir un absorbeur, chacun des autres servant de réceptacle à une forme pharmaceutique à stocker.

2) Conditionnement selon la revendication 1, caractérisé en ce que les matériaux constituant une barrière aux gaz utilisés pour la fabrication de la plaquette sont choisis parmi les complexes aluminium thermocollants, les matières plastiques thermoformables, le polypropylène et les co-extrudés a base de résine d'alcools polyvinyliques.

3) Un conditionnement selon les revendications 1 et 2, pour comprimés à base d'un produit sensible à l'humidité, caractérise en ce qu'il se présente sous forme de plaquette comprenant en sa partie supérieure un alvéole (A), réceptacle du produit absorbant, auquel est reliée une double rangée d'alveoles (C) destinés à recevoir les comprimés; dans chacune de ces rangées, les aléoles (C) étant groupés par couple de part et d'autre d'un canalicule les reliant entre eux et à l'alvéole (A) contenant le produit absorbant.

4) Un conditionnement selon la revendication 3, caractérisé en ce que la face inférieure de la plaquette alvéolaire est formée par un complexe polyéthylène-aluminium-polyéthylène, et la face supérieure par une pellicule d'aluminium thermocollant.

5) Un conditonnement selon la revendication 4, caractérisé en ce que les comprimés conditionnés renferment comme principe actif le (N-dicyclopropylméthyl) amino-2 oxazoline phosphate.

6) Un conditionnement selon la revendication 5 caractérisé en ce que les comprimés conditionnés renferment chacun 0,001544g de (N-dicyclopropylméthyl) amino-2 oxazoline phosphate correspondant à 0,001 g de base.

7) Un conditionnement selon les revendications 1 à 4, pour comprimés effervescents, caractérisé en ce qu'il se présente sous forme de plaquette comprenant cinq groupes alvéolaires formés chacun d'un alvéole central (A) destiné à contenir le produit absorbant relié, de part et d'autre, par un canalicule à deux alvéoles réceptacles des comprimés, et dont la face inférieure de la plaquette alvéolaire est formée par l'ensemble chlorure de polyvinyle + polyéthylène + chlorure de polyvinylidène, et la face supérieure par une pellicule d'aluminium thermocollant.

## Patentansprüche

1. Dichte, einheitliche Verpackung für verschiedenartige feste pharmazeutische Präparate, in Form einer Platte mit Zellen, die einen Gasaustausch zwischen den Zellen ermöglicht, dadurch gekennzeichnet, daß
- die Platte in ihrem oberen Teil aus einem dichten wärmeklebenden Film und in ihrem unteren Teil aus einem dichten Film besteht, in den miteinander durch Röhrchen verbundene Zellen durch Ziehen oder Wärmeverformung oder beide Methoden eingeformt sind, und
- eine oder mehrere Zellen die zur Aufnahme eines Absorbers bestimmt sind und die anderen als Behälter für ein zu lagerndes pharmazeutisches Präparat dienen.

2. Verpackung nach Anspruch 1, dadurch gekennzeichnet, daß die zur Herstellung der Platte eingesetzten und eine Gassperrschicht bildenden Materialien aus wärmeklebenden Aluminiumkomplexen, wärmeformbaren Kunststoffmaterialien, Polypropylen und Coextrudaten auf der Grundlage von Polyvinylalkoholharzen ausgewählt sind.

3. Verpackung nach den Ansprüchen 1 und 2 für Tabletten auf der Grundlage eines feuchtigkeitsempfindlichen Produkts, dadurch gekennzeichnet, daß sie in Form einer Platte vorliegt, die in ihrem oberen Teil eine Zelle (A) zur Aufnahme eines absorbierenden Produktes aufweist, mit der eine doppelte Reihe von Zellen (C) zur Aufnahme der Tabletten verbunden ist, wobei in jeder dieser Reihen die Zellen (C) paarweise beiderseits eines sie verbindenden Röhrchens angeordnet sind und die Zelle (A) das absorbierende Produkt enthält.

4. Verpackung nach Anspruch 3, dadurch gekennzeichnet, daß der untere Teil der Zellenplatte aus einem Polyethylen-Aluminium-Polyethylen-Komplex und der obere Teil aus einer wärmeklebenden Aluminiumfolie gebildet sind.

5. Verpackung nach Anspruch 4, dadurch gekennzeichnet, daß die verpackten Tabletten als Wirkstoff 2-(N-dicyclopropylmethyl-amino-) oxazolin-phosphat enthalten.

6. Verpackung nach Anspruch 5, dadurch gekennzeichnet, daß die verpackten Tabletten jeweils 0,001544g 2-(N-dicyclopropylmethyl-amino) oxazolin-phosphat entsprechend 0,001 der Base enthalten.

7. Verpackung nach den Ansprüchen 1 bis 4 für Brausetabletten, dadurch gekennzeichnet, daß sie in Form einer Platte vorliegt, die fünf Gruppen von Zellen aufweist, welche jeweils eine mittlere Zelle (A) zur Aufnahme eines absorbierenden Produkts, die zu beiden Seiten über ein Röhrchen mit zwei Zellen zur Aufnahme von Tabletten verbunden ist, umfassen, wobei der untere Teil der Zellenplatte aus der Kombination Polyvinylchlorid Polyethylen + Polyvinylidenchlorid und der obere Teil durch eine wärmeklebende Aluminiumfolie gebildet sind.

## Claims

1. Single impervious packaging used for separate solid pharmaceutical bodies in the form of a card having compartments and permitting gaseous exchange between the compartments, characterised in that:
- the card comprises in its upper part a heat-sealable impervious film and in its lower part an impervious film in which compartments, interconnected by small channels, have been formed by embossing, thermoforming, or a combination of the two techniques, and
- one or more compartments are designed to contain an absorber whilst each of the others acts as a receptacle for a pharmaceutical body to be stored.

2. Packaging according to claim 1, characterised in that the materials constituting a gas barrier used for the manufacture of the card are selected from heat-sealable aluminium composite materials, thermoformable plastics materials, polypropylene and co-extruded materials based on polyvinyl alcohol resins.

3. A packaging according to claims 1 and 2, for tablets based on a product that is sensitive to moisture, characterised in that it is in the form of a card comprising in its upper part a compartment (A), for receiving an absorbent product, to which there is connected a double row of compartments (C) designed to receive the tablets; in each of these rows, the compartments (C) being arranged in pairs, on one side and on the other of a small channel connecting them to one another and to the compartment (A) containing the absorbent product.

4. A packaging according to claim 3, characterised in that the lower face of the card having compartments is formed by a polyethylene-aluminium- polyethylene composite material and the upper face by a heat-sealable aluminium foil.

5. A packaging according to claim 4, characterised in that the prepared tablets contain as active ingredient 2-(N-dicyclopropylmethyl)aminooxazoline phosphate.

6. A packaging according to claim 5, characterised in that the prepared tablets each contain 0.001544 g of 2-(N-dicyclopropylmethyl)aminooxa- zoline phosphate corresponding to 0.001 g of base.

7. A packaging according to claims 1 to 4 for effervescent tablets, characterised in that it is in the form of a card comprising five groups of compartments each formed by a central compartment (A), designed to contain the absorbent product, which is connected on one side and on the other by a small channel to two compartments for receiving tablets, the lower face of the card with compartments being formed by the composite polyvinyl chloride + polyethylene + polyvinylidene chloride and the upper face by a heatsealable aluminium foil.
